# EUROPÄISCHE PATENTSCHRIFT

(11) **EP 1 266 387 B1**
(45) Veröffentlichungstag und Bekanntmachung des Hinweises auf die Patenterteilung: **22.08.2007**
(21) Anmeldenummer: 01933716.1
(22) Anmeldetag: 16.03.2001
(51) Int. Cl.: H01H 71/24

(54) **AUSLÖSEVORRICHTUNG FÜR EINEN LEISTUNGSSCHALTER**
RELEASE DEVICE FOR A POWER CIRCUIT BREAKER
DISPOSITIF DE DECLENCHEMENT POUR DISJONCTEUR

(30) Priorität: 17.03.2000 DE 10013099
(43) Veröffentlichungstag der Anmeldung: 18.12.2002
(73) Patentinhaber: AEG Niederspannungstechnik GmbH & Co. KG, 24534 Neumünster (DE)
(72) Erfinder: JODEHL, Gerd, 24647 Wasbeck (DE); FELDEN, Walter, 24539 Neumünster (DE); HENRICHS, Gabor, 24647 Wasbeck (DE); BAUER, Rolf-Dieter, 24211 Rastorf (DE); KRANZ, Stefan, 23701 Eutin (DE); THAMM, Christian-Alfons, 24613 Aukrug (DE)
(74) Vertreter: TBK-Patent
(86) Internationale Anmeldenummer: PCT/EP2001/003034
(87) Internationale Veröffentlichungsnummer: WO 2001/069630

(56) Entgegenhaltungen:
- EP-A- 0 538 149
- US-A- 3 631 369

## Beschreibung

Die Erfindung bezieht sich auf eine Auslösevorrichtung für einen Leistungsschalter.

Aus der EP 0538 149 B1 ist ein Leistungsschalter bekannt, der mit Kontakten zur Schnellabschaltung durch elektrodynamische Abstoßung im Kurzschlussfall bestückt ist. Im Fall der Schnellabschaltung entsteht ein zwischen den Kontakten gezogener Lichtbogen, der einen schnellen Druckanstieg in dem die Kontakte aufnehmenden Gehäuse bewirkt. In dem aus der vorgenannten Veröffentlichung bekannten Leistungsschalter ist eine Druckkammer mit dem Gehäuse verbunden, so dass der Druck in der Druckkammer bei der Bildung des Lichtbogens ebenfalls ansteigt. Die Druckkammer ist mit einem verschiebbaren Kolben gegenüber der Umgebung verschlossen, so dass der Kolben durch den Druckanstieg in der Druckkammer verschoben wird. Der Kolben ist mit einer Abschaltvorrichtung wirkverbunden, so dass der Leistungsschalter durch den Druckanstieg abgeschaltet wird.

Die Gestaltung einer Druckkammer mit einem dichtenden und verschiebbaren Kolben erfordert jedoch einen hohen Bauaufwand bei der Fertigung. Zudem benötigen die Druckkammer und der Kolben zusätzlichen Raum, wodurch die Gesamtabmessungen des Leistungsschalters vergrößert werden. Ferner kann es beim Einbau des Leistungsschalters leicht zu Verspannungen des Gehäuses kommen, die zu einem Verklemmen des Kolbens führen können.

Schließlich ist eine gattungsgemäße Auslösevorrichtung aus der US 3,631,369 bekannt. In dieser bekannten Vorrichtung ist ein gegen Federkraft auslenkbares Bimetallelement, das ein Auflager zum Halten des Schaltschlosses in Schließstellung der Kontakte des Leistungsschalters trägt, an seinem einen Ende mit einer Staufläche versehen, die in einen Ausblaskanal ragt. Bei der Lichtbogenerzeugung an den Kontakten infolge eines hohen Kurzschlussstroms wird das Bimetallelement durch einen Gasstoß auf die Staufläche ausgelenkt und gibt das Schaltschloss zum Trennen der Kontakte frei.

Demgegenüber liegt der Erfindung die Aufgabe zugrunde, eine Auslösevorrichtung zu schaffen, die größere Maßtoleranzen bei der Herstellung zulässt, ohne dass die Zuverlässigkeit verringert wird.

Diese Aufgabe wird mit einer Auslösevorrichtung mit den Merkmalen des Patentanspruchs 1 gelöst.

Vorteilhafte Ausgestaltungen der Erfindung sind in den Unteransprüchen angegeben.

Die Erfindung wird nachfolgend anhand eines Erläuterungsbeispiels und eines bevorzugten Ausführungsbeispiels unter Bezugnahme auf die Zeichnung näher erläutert. Darin zeigt:
Fig. 1 eine schematische perspektivische Teilansicht eines Erläuterungsbeispiels;
Fig. 2 eine schematisierte Seitenansicht eines Abschnitts der Vorrichtung gemäß Fig. 1 zur Erläuterung der Arbeitsweise;
Fig. 3 eine schematische Seitenansicht eines Abschnitts eines Ausführungsbeispiels der Erfindung im nicht ausgelösten Zustand der Auslösevorrichtung; und
Fig. 4 eine Fig. 3 entsprechende Ansicht im ausgelösten Zustand der Auslösevorrichtung.

In Fig. 1 ist eine teilweise geschnittene Perspektivansicht eines Erläuterungsbeispiels gezeigt. Fig. 1 zeigt ein Gehäuse, das aus zwei Gehäusehalbschalen zusammengefügt ist. Das Gehäuse umschließt einen Hohlraum, in dem die elektrischen Elemente des Leistungsschalters aufgenommen sind. Das Gehäuse hat verschiedene Lagerpunkte für zu lagernde Elemente, die später erläutert werden. Allgemein bedeutet am Gehäuse gelagert in der nachfolgenden Beschreibung, dass entsprechende Lagerzapfen, -öffnungen etc. an dem Gehäuse ausgebildet sind. Das Gehäuse ist aus einem Isolierstoff, vorzugsweise aus einem Kunststoff, gemacht. Fig. 1 zeigt ferner einen Kontaktträger 22 in dem Gehäuse mit einem daran angebrachten Festkontakt 20 des Leistungsschalters 1. Ein diesem Festkontakt 20 zugeordneter bewegbarer Kontakt ist aus Gründen der Übersicht hier weggelassen. Die kreisförmigen Polbahnen des als eine drehbare Kontaktbrücke ausgebildeten bewegbaren Kontakts sind in der Gehäusewand ausgebildet und in Fig. 1 zu erkennen. Ferner sind am Gehäuse kreisförmige Lageröffnungen ausgebildet, die die drehbare Kontaktbrücke drehbar halten.

Der Schalter 1 hat ferner eine Auslösewelle 2 als das Auslöseglied, die mit dem bewegbaren Kontakt in Wirkverbindung steht, um diesen bei einem Auslösevorgang von dem Festkontakt 20 zu trennen. Der Leistungsschalter hat eine Abschaltvorrichtung (nicht gezeigt), die mit der Kontaktbrücke wirkverbunden ist. Die Abschaltvorrichtung kann ein Schaltschloss, ein Klinkenmechanismus oder dergleichen sein. Die Abschaltvorrichtung ist mit der Auslösewelle 2 wirkverbunden. Wird die Auslösewelle 2 in Auslöserichtung betätigt (gedreht), so dreht die Abschaltvorrichtung die Kontaktbrücke um die Lagerpunkte am Gehäuse und trennt die Festkontakte 20 und die bewegbaren Kontakte (nicht gezeigt) voneinander. Dadurch wird der Stromkreis durch den Leistungsschalter unterbrochen.

Die Abschaltvorrichtung hat ferner einen Mechanismus, mit dem die Kontakte wieder geschlossen werden können, nachdem der Leistungsschalter ausgelöst wurde und der Grund für die Auslösung beseitigt wurde. Dem Festkontakt 20 ist eine Lichtbogenlöschkammer 4 (nachfolgend als Löschkammer bezeichnet) zugeordnet. Von der Löschkammer 4 ausgehend erstreckt sich ein Ausblaskanal 6 in Fig. 1 im wesentlichen parallel zu der unteren waagerechten Gehäusekante zur Außenseite des Gehäuses. Der Ausblaskanal 6 ist teilweise durch die Wandungen des Gehäuses begrenzt und ist auf der einer Bedienseite des Leistungsschalters abgewandten Seite des Gehäuses ausgebildet. Der Ausblaskanal mündet vorzugsweise an einer Stirnseite des Gehäuses, so dass mehrere Gehäuse nebeneinander angebracht werden können, ohne gegenseitig die Ausblaskanäle zu versperren. Die Funktion des Ausblaskanals und der Lichtbogenkammer wird später erläutert.

In den Ausblaskanal 6 ragt ein erster Hebelarm 8 eines Hebels 10, an dessen in dem Ausblaskanal 6 angeordneten Ende eine Staufläche 14 ausgebildet ist, die den Querschnitt bzw. die Querschnittsfläche des Ausblaskanals 6 mindestens teilweise versperrt. Der Hebel 10 ist in einem Drehpunkt 80 an dem Gehäuse drehbar oder schwenkbar gelagert. Ein zweiter Hebelarm 18 des Hebels 10 ist einstückig mit dem ersten Hebelarm 8 ausgebildet und hat an seinem dem Drehpunkt 80 abgewandten Ende einen Mitnehmer 12 ausgebildet. Der Mitnehmer 12 ist gegenüber einem Anschlag 16 angeordnet und ausgelegt, für einen Auslösevorgang mit dem Anschlag 16, der an der Auslösewelle 2 ausgebildet ist, in Anlage zu gelangen und diesen bei einer Auslösebewegung mitzunehmen. Durch die Gestaltung als Mitnehmer 12, der auf einen Anschlag 16 in der Auslöserichtung der Auslösewelle 2 einwirkt, kann sich die Auslösewelle 2 unabhängig von dem Mitnehmer 12 in ihrer Auslöserichtung bewegen. Folglich ist es möglich, dass die Auslösewelle 2 durch ein anderes Auslöseglied betätigt werden kann, ohne durch den Hebel 10 (Mitnehmer 12) beeinflusst zu werden.

Wie in Fig. 1 weiter zu erkennen ist, ist der Hebelarm 18 des Hebels 10 doppelt ausgeführt, d.h. der Hebelarm 18 hat eine im wesentlichen U-förmige Gestalt (in Fig. 1 ein auf dem Kopf stehendes "U"). Die Enden der Schenkel des "U" sind an den miteinander fluchtenden Drehpunkten 80 drehbar gehalten, während die Basis des "U" den stabförmigen Mitnehmer 12 bildet. In Fig. 1 sind die Schenkel des U-förmigen Hebelarms 18 zudem C-förmig gekrümmt, so dass der Eingriffsort des Mitnehmers 12 mit dem Anschlag 16 gegenüber den Drehpunkten 80 des Hebelarms 18 in Fig. 1 nach rechts versetzt ist. In Fig. 1 ist die Ruhelage des Hebels 10 gezeigt, wobei die C-förmige Krümmung des Hebelarms 18 die Ruhelage des Hebels 10 so ausrichtet, dass die Staufläche 14 den Ausblaskanal 6 erheblich verengt bzw. nahezu verschließt. Es ist anzumerken, dass die Staufläche 14 im wesentlichen quer zur Strömungsrichtung im Ausblaskanal angeordnet ist. Die Staufläche 14 kann auch außerhalb des Ausblaskanals 6 in der Nähe seiner Öffnung in die Umgebung angeordnet werden. Es genügt, wenn die Staufläche 14 mit einem Druckstoß im Ausblaskanal 6 beaufschlagt werden kann.

Im vorliegenden Fall ist die Ruhelage des Hebels 10 gemäß Fig. 1 durch die Hebelform und die Gleichgewichtsverhältnisse der Gewichtskräfte am Hebel 10 geeignet eingestellt. Die Ruhelage kann aber auch durch ein federndes Element (nicht gezeigt) sichergestellt werden. Dieses federnde Element kann eine Schraubenfeder als Zug- oder Druckfeder, eine Federzunge an Gehäuse oder Hebel oder auch nur eine einfache angespritzte Zunge sein, wenn der Hebel bzw. das Gehäuse spritzgegossen sind. Ferner kann der Hebel 10 auch so gestaltet sein, dass er sowohl in der Ruhelage als auch in der ausgelösten Stellung am Anschlag 16 der Auslösewelle mit einer geringen Kraft anliegt.

Nachfolgend wird die Funktionsweise des Leistungsschalters 1 anhand der Darstellung in Fig. 2 genauer erläutert. Fig. 2 zeigt den Schalter gemäß Fig. 1 in einer seitlichen Teilansicht. Wie in der Fig. 1 ist auch in Fig. 2 der bewegbare Kontakt oder die Kontaktbrücke der Übersicht halber weggelassen.

Im Auslösefall bewegt sich der bewegbare Kontakt (nicht gezeigt) durch elektrodynamische Abstoßung von dem Festkontakt 20 in Fig. 2 abwärts. Die elektrodynamische Abstoßung erfolgt durch die Magnetfelder um den Kontaktträger 22 (unterer waagerechter Abschnitt) und die parallel zum Kontaktträger 22 angeordnete Kontaktbrücke (nicht gezeigt), wenn der Festkontakt 20 und der bewegbare Kontakt (nicht gezeigt) an der Kontaktbrücke geschlossen sind. Wenn ein hoher Strom durch den Leistungsschalter fließt, werden zwei parallele Leiter (Kontakthalter und Kontaktbrücke) in entgegengesetzter Richtung von Strom durchflossen. Um die Leiter entstehen gleichsinnige Magnetfelder, die sich abstoßen. Wird der Strom hoch, werden die Magnetfelder so stark, dass sie die Kontakte gegen die Schließkraft der Kontakte auseinander drücken. Die Schließkraft wird durch einen Federmechanismus aufgebracht. Der zwischen dem bewegbaren Kontakt (nicht gezeigt) und dem Festkontakt 20 beim Trennen aufgespannte Lichtbogen erzeugt einen sehr schnellen Druckanstieg (ca. 0,5 ms) der in der Löschkammer 4 befindlichen Luft. Dieser Druckanstieg erzeugt eine Druckwelle, die sich durch den Ausblaskanal 6 fortpflanzt. Der Ausblaskanal 6 ist mit der Umgebung verbunden, um den Druck in Form der Druckwelle in die Umgebung abzugeben.

Die sehr schnelle Druckwelle trifft bei ihrer Bewegung durch den Ausblaskanal 6 auf die Staufläche 14, die den Querschnitt des Ausblaskanals 6 verengt. Die Staufläche 14 weicht infolge des entstehenden Staudrucks, d.h. infolge der Druckdifferenz auf der Vorderseite und der Rückseite der Staufläche, in Richtung auf das umgebungsseitige Ende des Ausblaskanals 6 aus (nach rechts in Fig. 2). Durch diese Ausweichbewegung der Staufläche 14 wird der Hebel 10, an dessen ersten Hebelarm 8 die Staufläche 14 angeordnet ist, in Fig. 2 nach rechts verschwenkt.

Es ist anzumerken, dass es ausreicht, wenn die Staufläche 14 der Druckwelle ausgesetzt wird, d.h. es ist keine Abdichtung zwischen der Staufläche 14 und dem Ausblaskanal 6 erforderlich. Die Auslenkung der Staufläche 14 erfolgt im wesentlichen durch Umwandlung der kinetischen Energie der Druckwelle in den Staudruck an der Staufläche 14. Mit anderen Worten, die Auslenkung des Hebels durch die Staufläche erfolgt dynamisch. Eine Anordnung der Staufläche 14 in dem Ausblaskanal 6 kann die Wirkung der Staufläche 14 weiter erhöhen, weil die Druckwelle besser auf die Staufläche geleitet wird.

Der Hebel 10 dreht im Gegenuhrzeigersinn in Fig. 2 um seinen Drehpunkt 80 am Gehäuse. Der zweite Hebelarm 18 auf der anderen Seite des Drehpunkts 80 verschwenkt dabei in Fig. 2 nach links. Der Mitnehmer 12, der am Ende des zweiten Hebelarms 18 angeordnet ist, drückt gegen den zapfenförmigen Anschlag 16 der Auslösewelle 2 und dreht diese dadurch in der Auslöserichtung. Dadurch wird der Leistungsschalter ausgelöst, d.h. der bewegbare Kontakt (nicht gezeigt) und der Festkontakt 20 werden durch Drehen der Kontaktbrücke durch die Abschaltvorrichtung, wie ein Schaltschloss, einen Klinkenmechanismus oder dergleichen voneinander weiter entfernt und elektrisch getrennt. Mit anderen Worten, der Lichtbogen zwischen den Kontakten reißt ab und verlöscht in der Löschkammer 4.

Wie aus Fig. 2 deutlich zu erkennen ist, sind die Längenverhältnisse des ersten Hebelarms 8 und des zweiten Hebelarms 18 so gewählt, dass eine Auslenkung des ersten Hebelarms 8 mit geringer Kraft eine Auslenkung des zweiten Hebelarms 18 mit einer großen Kraft bewirkt. Genauer gesagt, der erste Hebelarm 8 ist wesentlich länger als der zweite Hebelarm 18. Dadurch kann eine Kraft durch den Mitnehmer 12 auf die Auslösewelle 2 aufgebracht werden, die zuverlässig für ein Auslösen des Leistungsschalters ausreicht. Die Hebelwege des ersten und zweiten Hebelarms stehen im umgekehrten Verhältnis zu den Hebelkräften. Die Druckwelle pflanzt sich mit nahezu gleicher Kraft durch den Ausblaskanal 6 fort, so dass die Staufläche 14 über den entstehenden längeren Hebelweg des ersten Hebelarms 8 stets mit dem Differenzdruck beaufschlagt bleibt und entsprechend die größere Kraft an dem zweiten Hebelarm 18 problemlos erzeugen kann.

Es ist anzumerken, dass ein Hebel 10 mit einer Staufläche 14 jedem Ausblaskanal des Schalters zugeordnet werden kann. Insbesondere bei mehrpoligen Leistungsschaltern kann dies mit einzelnen Hebeln mit jeweils einer Staufläche in jeweils einem Ausblaskanal jedes Pols verwirklicht werden. Alternativ dazu kann ein einzelner Hebel mit mehreren Stauflächen verbunden sein, die jeweils einem Ausblaskanal zugeordnet sind. Die Verbindung der einzelnen Stauflächen miteinander kann beispielsweise durch geeignete Schlitzöffnungen in den Seitenflächen der Ausblaskanäle erfolgen. Eine einfache Lösung ist auch die Anordnung eines Hebels mit mehreren Stauflächen an den jeweiligen Umgebungsöffnungen der Ausblaskanäle, d.h. einfach eine Staufläche am Ende jedes Ausblaskanals. Dadurch kann die Gestaltung des Hebels, die Verbindung der Staufläche und die Gestaltung der Ausblaskanäle vereinfacht werden. Gegebenenfalls können die Stauflächen als die Ausblaskanäle verschließende Klappen gestaltet sein, die das Eindringen von Fremdmaterialien verhindern können.

Ein Ausführungsbeispiel der Erfindung wird nun unter Bezugnahme auf Fig. 3 und 4 erläutert. Gleichwirkende Elemente wie in Fig. 1 und 2 sind mit den gleichen Bezugszeichen bezeichnet, so dass diese Elemente nicht erneut erläutert werden.

Dieses Ausführungsbeispiel unterscheidet sich von dem vorhergehenden-Erläuterungsbeispiel in der Anordnung der Staufläche und der Hebelanordnung zur Kraftübertragung auf die Auslösewelle als das Auslöseglied, so dass hier schwerpunktmäßig die Abweichungen zum Erläuferungsbeispiel beschrieben werden.

Fig. 3 zeigt eine Seitenansicht eines Abschnitts eines Leistungsschalters im nicht ausgelösten Zustand, während Fig. 4 die gleiche Ansicht im ausgelösten Zustand des Leistungsschalters zeigt.

In Fig. 3 ist eine Löschkammer gezeigt, die einem Kontaktpaar (nicht gezeigt) zugeordnet ist. Die Löschkammer steht über einen Ausblaskanal 6 in Verbindung mit der Umgebung. In dem Ausblaskanal 6 ist eine Staufläche 14 angeordnet, die mit einer drehbaren Welle 80 verbunden ist. Ein an der Welle 80 angeordneter Hebelfortsatz 18 bildet einen zweiten Hebelarm 18 eines Hebels 10, dessen erster Hebelarm von der Staufläche 14 gebildet ist.

über ein Scharnier 110 ist der zweite Hebelarm 18 mit einem ersten Schlepphebelarm 108 eines Schlepphebels 100 in Eingriff. Der Schlepphebel 100 ist in einem Drehpunkt 800 drehbar an dem Gehäuse befestigt. Das Scharnier 110 ist so gestaltet, dass eine Drehung des Hebels 10 im Uhrzeigersinn um die Welle 80 eine Drehbewegung des Schlepphebels 100 im Gegenuhrzeigersinn um den Drehpunkt 800 bewirkt. Entsprechendes gilt bei der Umkehr der Drehrichtungen.

Der Schlepphebel 100 hat an seinem zweiten Schlepphebelarm 118 einen Mitnehmer 12 ausgebildet, der mit einem zugeordneten Anschlag 16 der Auslösewelle 2 zusammenwirken kann, um den Leistungsschalter auszulösen. Der Eingriff zwischen dem Mitnehmer 12 und dem Anschlag 16 erfolgt analog dem Erläuferungsbeispiel, so dass hier auf eine Wiederholung verzichtet wird.

Wenn durch einen Lichtbogen zwischen den Kontakten eine Druckwelle im Ausblaskanal 6 erzeugt wird (vgl. Ausführungen zu Fig. 2), wird die Staufläche 14 in Fig. 3 nach rechts gedrückt. Dabei dreht die Staufläche 14 die Welle 80 und den daran angebrachten zweiten Hebelarm 18 des Hebels 10 ebenfalls nach rechts (im Uhrzeigersinn). Durch den Eingriff des zweiten Hebelarms 18 mit dem ersten Schlepphebelarm 108 durch das Scharnier 110 wird der Schlepphebel 100 um den Drehpunkt 800 im Gegenuhrzeigersinn gedreht. Der zweite Schlepphebelarm 118 schwenkt nach links und der Mitnehmer 12 dreht über den Anschlag 16 die Auslösewelle 2 in die Auslöserichtung und löst die Abschalteinrichtung aus. Die Endlagen der Hebel im ausgelösten Zustand sind in Fig. 4 gezeigt.

Das Scharnier 110 und/oder der Eingriff zwischen Mitnehmer 12 und Anschlag 16 können so gestaltet sein, dass die beiden Hebel 10 und 100 in der Auslösestellung verharren, wenn der Leistungsschalter durch die Druckwelle ausgelöst wurde. Dadurch kann dieser Auslösefall einfach durch entsprechende Kennzeichnung (Farbmarkierung, Sichtfenster oder dergleichen) am Gehäuse sichtbar gemacht werden. Ferner kann das Scharnier nicht nur durch ein zwischen zwei Stiften aufgenommenes Hebelende, sondern beispielsweise auch durch ein Filmscharnier gebildet sein, das beim Spritzgießen von Hebel 10 und Schlepphebel 100 ausgebildet ist.

Auch hier sind die Hebelverhältnisse so gewählt, dass eine ausreichende Auslösekraft am Mitnehmer 12 des Schlepphebels 100 erzeugt wird.

Die in Fig. 3 bzw. Fig. 4 gezeigte Ausführungsform ist auch für mehrpolige Leistungsschalter geeignet, die entsprechend der Polzahl mehrere Ausblaskanäle haben. Durch die Drehwelle 80 können mehrere Stauflächen in oder an den einzelnen Ausblaskanälen miteinander verbunden werden, indem die Drehwelle durch Bohrungen in den Seitenwänden der jeweiligen Ausblaskanäle geführt wird. Dadurch wird eine einfache Lagerung der Drehwelle und eine relativ gute Abdichtung der einzelnen Ausblaskanäle gegeneinander erzielt, so dass eine wirksame Druckwelle in jedem der Ausblaskanäle aufrecht erhalten werden kann.

Durch Verbindung aller Stauflächen mit nur einem Schlepphebel, der eine gemeinsame Abschaltung aller Pole des Leistungsschalters auslösen kann, ist ein einfacher Aufbau möglich, mit dem der Leistungsschalter beim Auftreten eines Kurzschlusses an nur einem Pol sehr schnell ausgelöst werden kann.

Es ist anzumerken, dass auch in dieser Ausführungsform die Stauflächen an den Enden der Ausblaskanäle und/oder außerhalb davon angeordnet sein können, wie zuvor unter Bezugnahme auf Fig. 1 erläutert wurde.

## Patentansprüche

1. Auslösevorrichtung für einen Leistungsschalter (1) mit in einem Gehäuse angeordneten Kontakten (20), die durch Betätigung eines Auslöseglieds (2) einer Abschaltvorrichtung trennbar sind, mit
einem in dem Gehäuse ausgebildeten, den Kontakten (20) zugeordneten Ausblaskanal (6),
einem Hebel (10), der mit dem Auslöseglied (2) wirkverbunden ist, und
einer an dem Hebel (10) ausgebildeten Staufläche (14), die dem Ausblaskanal (6) zugeordnet ist und den Hebel (10) einem Druckstoß im Ausblaskanal (6) folgend zur Betätigung des Auslöseglieds (2) auslenkt,
**dadurch gekennzeichnet, dass**
der Hebel (10) im Bereich des Ausblaskanals (6) an dem Gehäuse drehbar gelagert ist und mit einem seiner Hebelarme (18) mit einem in der Nähe des Auslöseglieds (2) drehbar gelagerten Schlepphebel (100) in Eingriff ist, während der andere Hebelarm von der Staufläche (14) gebildet ist.

2. Auslösevorrichtung nach Anspruch 1, **dadurch gekennzeichnet, dass** jede Staufläche (14), die einem Ausblaskanal (6) zugeordnet ist, an einer drehbar gelagerten Welle (80) angebracht ist, die den Drehpunkt des Hebels (10) bildet.

3. Auslösevorrichtung nach Anspruch 1, **dadurch gekennzeichnet, dass** mehrere Stauflächen (14), die jeweils einem von mehreren Ausblaskanälen (6) zugeordnet sind, an einer gemeinsamen drehbar gelagerten Welle (80) angebracht sind, die den Drehpunkt des Hebels (10) bildet.

4. Auslösevorrichtung nach Anspruch 1, 2 oder 3, **dadurch gekennzeichnet, dass** der Hebel (10) und der Schlepphebel (100) über ein Scharnier (110) verbunden sind, das den Hebel (10) und den Schlepphebel (100) in ihren jeweiligen Endlagen hält.

5. Auslösevorrichtung nach Anspruch 1, 2 oder 3, **dadurch gekennzeichnet, dass** der Hebel (10) mit einem federnden Element wirkverbunden ist, das den Hebel (10) in eine Ruhelage vorspannt.

6. Auslösevorrichtung nach Anspruch 1 bis 5, **dadurch gekennzeichnet, dass** die Staufläche (14) jeweils gegenüber einer Ausgangsöffnung des zugeordneten Ausblaskanals (6) und außerhalb des Ausblaskanals angeordnet ist.

7. Auslösevorrichtung nach Anspruch 1 bis 6, **dadurch gekennzeichnet, dass** der Hebel (10) mit der Auslösewelle (2) über einen Mitnehmermechanismus (110, 108, 12, 16) wirkverbunden ist, der eine Auslösebewegung des Auslöseglieds (2) unabhängig von dem Hebel (10) zulässt.

8. Auslösevorrichtung nach Anspruch 7, **dadurch gekennzeichnet, dass** der Mitnehmermechanismus einen in Auslöserichtung des Auslöseglieds (2) zu beaufschlagenden Anschlag (16) aufweist.

9. Auslösevorrichtung nach einem der vorhergehenden Ansprüche, **dadurch gekennzeichnet, dass** der Ausblaskanal (6) mit einer Lichtbogenlöschkammer (4) verbunden ist.

## Claims

1. Tripping device for a circuit breaker (1) with contacts (20) arranged in a housing which can be separated by operating a tripping member (2) of a switch-off device (40), with
a blow-out channel (6) formed in the housing which is associated with the contacts (20),
a lever (10) which is actively connected with the tripping member (2), and
a pressure plate (14) formed on the lever (10) which is associated with the blow-out channel (6) and which deflects the lever (10), following a pressure impulse in the blow-out channel (6), in order to actuate the tripping member (2),
**characterised in that**
the lever (10) is mounted pivotingly on the housing in the area of the blow-out channel (6) with one of its lever arms (18) engaging with a rocker arm (100) mounted pivotingly in the area of the tripping member (2), whereas the other lever arm is formed by the pressure plate (14).

2. Tripping device in accordance with claim 1, **characterised in that** each pressure plate (14) which is associated with a blow-out channel (6) is attached to a rotatingly-mounted shaft (80) which forms the fulcrum of the lever (10).

3. Tripping device in accordance with claim 1, **characterised in that** several pressure plates (14), each associated with one of several blow-out channels (6), are attached to a common rotatingly-mounted shaft (80) which forms the fulcrum of the lever (10).

4. Tripping device in accordance with claim 1, 2 or 3, **characterised in that** the lever (10) and the rocker arm (100) are connected via a hinge (110) which holds the lever (10) and the rocker arm (100) in their respective end positions.

5. Tripping device in accordance with claim 1, 2 or 3, **characterised in that** the lever (10) is actively connected with a spring element which pre-tensions the lever (10) in its resting position.

6. Tripping device in accordance with claims 1 to 5, **characterised in that** the pressure plate (14) is arranged opposite an outlet opening of the associated blow-out channel (6) and outside of the blow-out channel.

7. Tripping device in accordance with claims 1 to 6, **characterised in that** the lever (10) is actively connected with the tripping shaft (2) via a cam mechanism (110, 108, 12, 16) which permits a tripping movement of the tripping member (2) independently of the lever (10).

8. Tripping device in accordance with claim 7, **characterised in that** the cam mechanism has a stop (16) acted on in the tripping direction of the tripping member (2).

9. Tripping device in accordance with one of the preceding claims, **characterised in that** the blow-out channel (6) is connected with an electric arc extinguishing chamber (4).

## Revendications

1. Dispositif de déclenchement pour un disjoncteur de puissance (1) doté de contacts (20) qui sont disposés dans un boîtier et peuvent être séparés par actionnement d'un organe de déclenchement (2) d'un dispositif de coupure, comprenant
un conduit de soufflage (6) agencé dans le boîtier et associé aux contacts (20),
un levier (10) qui coopère avec l'organe de déclenchement (2), et
une surface d'accumulation (14) qui est aménagée sur le levier (10), est associée au conduit de soufflage (6) et dévie le levier (10) pour actionner l'organe de déclenchement (2), suite à un choc de pression dans le conduit de soufflage (6),
**caractérisé en ce que**
le levier (10) est monté tournant sur le boîtier, dans la région du conduit de soufflage (6), et est en prise, par l'un de ses bras de levier (18), avec un levier oscillant (100) monté tournant à proximité de l'organe de déclenchement, tandis que l'autre bras de levier est formé par la surface d'accumulation (14).

2. Dispositif de déclenchement selon la revendication 1, **caractérisé en ce que** chaque surface d'accumulation (14) associée à un conduit de soufflage (6) est réalisée sur un arbre (80) qui est monté tournant et constitue l'axe de rotation du levier (10).

3. Dispositif de déclenchement selon la revendication 1, **caractérisé en ce que** plusieurs surfaces d'accumulation (14), qui sont chacune associée à un conduit parmi plusieurs conduits d' soufflage (6), sont aménagées sur un arbre (80) tournant commun qui constitue l'axe de rotation du levier (10).

4. Dispositif de déclenchement selon la revendication 1, 2 ou 3, **caractérisé en ce que** le levier (10) et le levier oscillant (100) sont reliés par une charnière (110) qui maintient le levier (10) et le levier oscillant (100) dans leurs positions extrêmes respectives.

5. Dispositif de déclenchement selon la revendication 1, 2 ou 3, **caractérisé en ce que** le levier (10) coopère avec un élément faisant ressort qui met le levier (10) sous précontrainte en direction d'une position de repos.

6. Dispositif de déclenchement selon les revendications 1 à 5, **caractérisé en ce que** la surface d'accumulation (14) est disposée chaque fois en vis-à-vis d'un orifice de sortie du conduit de soufflage (6) associé et à l'extérieur du conduit de soufflage.

7. Dispositif de déclenchement selon les revendications 1 à 6, **caractérisé en ce que** le levier (10) coopère avec l'arbre de déclenchement (2) par l'intermédiaire d'un mécanisme d'entraînement (110, 108, 12, 16) qui autorise un mouvement de déclenchement de l'organe de déclenchement (2), indépendamment du levier (10).

8. Dispositif de déclenchement selon la revendication 7, **caractérisé en ce que** le mécanisme d'entraînement présente une butée (16) devant être actionnée dans le sens de déclenchement de l'organe de déclenchement (2).

9. Dispositif de déclenchement selon une des revendications précédentes, **caractérisé en ce que** le conduit de soufflage (6) communique avec une chambre d'extinction d'arc électrique (4).
